# EUROPÄISCHE PATENTSCHRIFT

(11) **EP 0 700 589 B1**
(45) Veröffentlichungstag und Bekanntmachung des Hinweises auf die Patenterteilung: **22.07.1998**
(21) Anmeldenummer: 94915504.8
(22) Anmeldetag: 18.05.1994
(51) Int. Cl.: H01T 1/20

(54) **GASGEFÜLLTER ÜBERSPANNUNGSABLEITER**
GAS-FILLED OVERVOLTAGE DIVERTER
LIMITEUR DE SURTENSION REMPLI DE GAZ

(30) Priorität: 26.05.1993 DE 4318994
(43) Veröffentlichungstag der Anmeldung: 13.03.1996
(73) Patentinhaber: SIEMENS AKTIENGESELLSCHAFT, 80333 München (DE)
(72) Erfinder: DÄUMER, Wolfgang, D-10967 Berlin (DE); BOY, Jürgen, D-13465 Berlin (DE)
(86) Internationale Anmeldenummer: DE9400589
(87) Internationale Veröffentlichungsnummer: WO9428607

(56) Entgegenhaltungen:
- EP-A- 0 138 082
- WO-A-90/05398
- DE-A- 2 735 865
- DE-A- 2 828 650
- FR-A- 2 400 254
- GB-A- 2 181 887

## Beschreibung

Die Erfindung liegt auf dem Gebiet der elektronischen Bauelemente und ist bei der Gestaltung von gasgefüllten Überspannungsableitern anzuwenden, bei denen zur Sicherstellung der Zündeigenschaften die Elektroden mit einer Aktivierungsmasse beschichtet sind und auf die Wandung des Isolierkörpers axial verkaufende Zündstriche und eine zusätzliche Ionisationsquelle aus einem elektrolumineszierenden Material aufgebracht sind.

Um bei mit Edelgas gefüllten Überspannungsableitern das jeweils gewünschte Betriebsverhalten wie Zündspannung, Ansprechzeit, statische Ansprechspannung und dynamische Ansprechspannung, Löschspannung und Glimmbrennspannung zu gewährleisten, müssen unterschiedliche Maßnahme wie konstruktive Gestaltung der Elektroden, Art und Druck der Gasfüllung und Auswahl der auf den aktiven Oberflächen der Elektroden angeordneten Aktivierungsmasse aufeinander abgestimmt werden. Zur Erzeugung definitiver Zündverhältnisse ist es dabei weiterhin üblich, auf der Innenwand des Glas- oder KeramikIsolators einen oder mehrere Zündstriche anzuordnen und gegebenenfalls eine spezielle Ionisationsquelle vorzusehen. So ist beispielsweise ein Überspannungsableiter bekannt, der zwei stirnseitig in einen Keramikisolator eingesetzte Elektroden aufweist, deren einander zugewandte Elektrodenflächen mit einer Aktivierungsmasse beschichtet sind, wobei diese in Vertiefungen der Elektrodenoberfläche angeordnet ist. Auf der Innenwand sind mehrere in Achsrichtung des Keramikisolators verlaufende Zündstriche angeordnet, die als sogenannte Mittelzündstriche ohne direkte Anbildung an die Elektroden ausgestaltet sind (US-PS 4,266,260/ DE-PS 28 28 650). Weiterhin ist es üblich, bei gasgefüllten Überspannungsableitern, die während ihres Betriebes in einem gegen äußere Lichteinwirkung abgekapselten Raum angeordnet sind, auf der Innenwand des Isolators eine zusätzliche Ionisationsquelle in Form einer punktförmigen Ablagerung aus einem radioaktiven Material anzuordnen. Alternativ kann die Gasfüllung des Überspannungsableiters aus einem radioaktiven Gas bestehen (US-PS 3,755,715). - Um die Verwendung einer radiaktiven Ionisationsquelle zu vermeiden, ist bereits vorgeschlagen worden, auf die äußere oder innere Umfangsfläche des Isolators ganzflächig eine lichtemittierende Beschichtung aufzubringen. Im Falle der Anordnung auf der inneren Umfangsfläche des Isolators kann diese Beschichtung vierschichtig aufgebaut sein mit Schichten aus einem elektrisch leitenden Lack, aus Bariumtitanat, aus einem elektrolumineszierenden Leuchtstoff auf Zink- oder Cadmium-Basis und aus einem transparenten Leitmaterial. Alternativ können eine Vielzahl von abwechselnd an die beiden Haupt-Elektroden angebundenen Kondensator-Elektroden von einer elektrolumineszierenden Schicht überdeckt sein (siehe Figuren 4 und 6 der WO-A-90 05 398).

Ausgehend von einem Überspannungsableiter mit den Merkmalen des Oberbegriffes des Patentanspruches 1 liegt der Erfindung die Aufgabe zugrunde, die lichtemittierende Beschichtung so zu modifizieren, daß ihre Wirkung und ihre Eigenschaften den praktischen Bedürfnissen genügen.

Zur Lösung dieser Aufgabe ist gemäß der Erfindung vorgesehen, daß die Beschichtung streifenförmig ausgebildet ist und mehrere Beschichtungsstreifen im Wechsel mit den Zündstrichen angeordnet sind und daß die Beschichtungsstreifen aus einem Material auf der Basis von Alkali- und/oder Erdalkali-Halogeniden bestehen und eine Dicke von etwa 50 bis 500 µm aufweisen.

Für die gemaß der Erfindung vorgesehene Beschichtung können beispielsweise Kalium- und Natriumbromid, Kalium- und Natriumchlorid sowie Natriumfluorid und Bariumchlorid verwendet werden (Opt. Spectrosc. (USSR) 51 (2), Aug. 1981, Seiten 165 - 168). Insbesondere kommen als Grundsubstanz Alkali-Fluoride und -Bromide in Betracht, die eine Beigabe eines Erdalkalichlorids enthalten. Die Beigabe sollte in einer Menge von 5 bis 30 % Atom-% vorliegen. Durch diese Beigabe kann der zum Aufbringen der Beschichtung erforderliche Schmelzprozeß hinsichtlich der Schmelztemperatur gezielt gesteuert werden.

Eine derart ausgebildete Beschichtung ist aufgrund ihrer direkten Anbindung an die beiden Elektroden des Überspannungsableiters und aufgrund der Materialauswahl in der Lage, in dem Überspannungsableiter eine erhöhte Anzahl von primären Ladungsträgern zur Verfügung zu stellen, damit bei Erreichen der Zündspannung der Start der Gasentladung ohne Zeitverzögerung eingeleitet wird. Zur Verstärkung dieses Effektes kann das Material der Beschichtung zusätzlich dielektrische oder ferroelektrische Kristalle, beispielsweise auf der Basis von Titan- oder Aluminiumoxid oder von Bariumtitanat, Lithiumniobat oder Lithiumtantalat, enthalten. Durch derartige Kristalle, die eine Korngröße von etwa 10 - 30 µm haben, wird an deren Grenzfläche eine erhöhte Ladungsdichte erzeugt, die zu einem höheren Stromfluß in der elektrolumineszierenden Beschichtung und damit zu einer höheren Photonenausbeute führt.

Die die elektrolumineszierende Beschichtung bildenden Streifen, die im Wechsel mit mehreren Zündstrichen angeordnet sind, können eine Breite von 1 bis 5 mm haben.

Zwei Ausführungsbeispiele des neuen Überspannungsableiters sind in den Figuren 1 bis 3 dargestellt. Dabei zeigt
- Figur 1: einen Überspannungsableiter mit innen auf den Isolator aufgebrachten Beschichtungsstreifen,
- Figur 2: ausschnittsweise die Abwicklung der Innenoberfläche des Keramikisolators, der abwechselnd mit Zündstrichen und lumineszierenden Streifen beschichtet ist und
- Figur 3: einen mit Kristallen angereicherten Beschichtungsstreifen.

Der Überspannungsableiter gemäß Figur 1 besteht aus den beiden napf förmig gestalteten Elektroden 1 und 2, die stirnseitig in den Keramikisolator 3 eingelötet sind. Die aktiven Oberflächen der Elektroden 1 und 2 sind mit einer Aktivierungsmasse 4 beschichtet, die in oberflächliche Vertiefungen der Elektroden eingebettet ist. Bei dieser Aktivierungsmasse handelt es sich um eine übliche Masse auf der Basis von Alkali- oder Erdalkali-Halogeniden mit einem Metallzusatz wie einer Bariumaluminiumlegierung, Titan, Molybdän und/oder Nikkel.

Der Überspannungsableiter ist mit einer Gasfüllung 5 auf der Basis von Argon und/oder Neon, gegebenenfalls mit einem Zusatz von Wasserstoff, versehen.

Auf die Innenwand des Isolators 3 sind Graphitzündstriche 6 aufgebracht, bei denen es sich um sogenannte Mittelzündstriche handelt, die an keine der beiden Elektroden angebunden sind. Auf die Innenwand des Keramikisolators sind weiterhin Beschichtungsstreifen 9 aus einem elektrolumineszierenden Material aufgebracht, wobei diese Beschichtungsstreifen die beiden Elektroden 1 und 2 kontaktieren.

Gemäß Figur 2 besteht die Beschichtung der Innenoberfläche des Keramikisolators 3 aus Streifen 9, die im Wechsel mit Zündstrichen 6 angeordnet sind. Beispielsweise können zwei oder vier Zündstriche 6 und zwei oder vier Beschichtungsstreifen 9 vorhanden sein.

Gemäß Figur 3 sind in die Beschichtungsstreifen 9 Kristalle 8 eingebettet.

Das Aufbringen der Beschichtungsstreifen 9 erfolgt durch Auftragen einer pastenartigen wässrigen Lösung von beispielsweise Natriumfluorid mit einer Beigabe von Bariumchlorid (z.B. 1 g = 0,024 Mol NaF; 1,25 g = 0,006 Mol BaCl₂) und durch eine Wärmebehandlung, beispielsweise im Zuge der Einlötung der Elektroden in den Keramikisolator. Die Wärmebehandlung bewirkt ein Aufschmelzen des Beschichtungsmaterials; dieses Aufschmelzen ist für die spätere Wirksamkeit der Beschichtung notwendig.

## Patentansprüche

1. Gasgefüllter Überspannungsableiter mit wenigstens einem hohlzylindrischen Isolator (3) und zwei stirnseitig angeordneten Elektroden (1,2),
bei dem die Elektroden mit einer Aktivierungsmasse beschichtet und auf die Innenfläche des Isolators mehrere axial verlaufende Zündstriche (6) aus Graphit und eine zusätzliche Ionisationsquelle aufgebracht sind und die zusätzliche Ionisationsquelle aus einer die beiden Elektroden verbindenden Beschichtung (9) mit elektrolumineszierender Eigenschaft besteht,
**dadurch gekennzeichnet,**
daß die Beschichtung streifenförmig (9) ausgebildet ist und mehrere Beschichtungsstreifen (9) im Wechsel mit den Zündstrichen (6) angeordnet sind
und daß die Beschichtungsstreifen (9) aus einem Material auf der Basis von Alkali- und/oder Erdalkali-Halogeniden bestehen und eine Dicke von etwa 50 bis 500 µm aufweisen.

2. Überspannungsableiter nach Anspruch 1,
**dadurch gekennzeichnet,**
daß die Beschichtungsstreifen (9) aus Alkali-Fluoriden und/oder Alkali-Bromiden als Grundsubstanz mit einer Beigabe eines Erdalkali-Chlorids bestehen.

3. Überspannungsableiter nach Anspruch 2,
**dadurch gekennzeichnet,**
daß die Beschichtungsstreifen (9) aus Natriumfluorid mit einer Beigabe von Bariumchlorid bestehen.

4. Überspannungsableiter nach einem der Ansprüche 1 bis 3,
**dadurch gekennzeichnet,**
daß das Beschichtungsmaterial zusätzlich dielektrische oder ferroelektrische Kristalle (8) enthält.

## Claims

1. Gas-filled surge diverter having at least one hollow-cylindrical insulator (3) and two electrodes (1,2) arranged at the end faces, with the electrodes being coated with an activation mass, and with several axially extending ignition strips (6) of graphite and an additional ionization source being applied to the inner surface of the insulator, and the additional ionization source comprising a coating (9) which connects the two electrodes and has an electroluminescent characteristic, characterized in that the coating is constructed in strips (9) and several coating strips (9) are arranged alternately with the ignition strips (6), and in that the coating strips (9) comprise a material on the base of alkali halides and/or alkaline earth halides and have a thickness of about 50 to 500 µm.

2. Surge diverter according to claim 1,
characterized in that the coating strips (9) comprise alkali fluorides and/or alkali bromides as the base substance with an addition of an alkaline earth chloride.

3. Surge diverter according to claim 2,
characterized in that the coating strips (9) comprise sodium fluoride with an addition of barium chloride.

4. Surge diverter according to one of claims 1 to 3, characterized in that the coating material additionally contains dielectric or ferroelectric crystals (8).

## Revendications

1. Parasurtension à atmosphère de gaz comprenant au moins un isolateur (3) cylindrique creux et deux électrodes (1,2) disposées du côté frontal,
dans lequel les électrodes sont revêtues d'une composition d'activation et il est déposé sur la face supérieure de l'isolateur plusieurs traits (6) d'amorçage s'étendant axialement en graphite et une source supplémentaire d'ionisation
et la source supplémentaire d'ionisation est en un revêtement (9) reliant les deux électrodes ayant une propriété d'électroluminescence
caractérisé
en ce que le revêtement est en forme de bande (9) et plusieurs bandes (9) de revêtement sont disposées en alternance avec les traits (6) d'amorçage, ces derniers étant constitués sans liaison directe avec les électrodes
et en ce que les bandes (9) de revêtement sont en un matériau à base d'halogénure de métal alcalin et/ou d'halogénure de métal alcalino-terreux ayant une épaisseur de 50 à 500 µm environ.

2. Parasurtension suivant la revendication 1
caractérisé
en ce que les bandes (9) de revêtement sont en fluorure de métal alcalin et/ou en bromure de métal alcalin servant de substance de base avec une addition d'un chlorure de métal alcalino-terreux.

3. Parasurtension suivant la revendication 2
caractérisé
en ce que les bandes (9) de revêtement sont en fluorure de sodium avec une addition de chlorure de baryum.

4. Parasurtension suivant l'une des revendications 1 à 3,
en ce que le matériau de revêtement renferme en plus des cristaux (8) diélectriques ou ferroélectriques.
